# EUROPÄISCHE PATENTANMELDUNG

(11) **EP 0 853 173 A2**
(43) Veröffentlichungstag der Anmeldung: **15.07.1998**
(21) Anmeldenummer: 98890003.1
(22) Anmeldetag: 02.01.1998
(51) Int. Cl.: E04F 19/04

(54) **Befestigungsbeschlag für längsgenutete Abdeckleisten**

(30) Priorität: 09.01.1997 AT 20/97
(71) Anmelder: Neuhofer, Franz, jun., 4893 Zell am Moos (AT)
(72) Erfinder: Neuhofer, Franz, jun., 4893 Zell am Moos (AT)
(74) Vertreter: Hübscher, Heiner, Dipl.-Ing.

(57) **Zusammenfassung**

Ein Befestigungsbeschlag (1) für längsgenutete Abdeddeisten (12) besteht aus einem im Querschnitt u-förmigen Halterungsstück (2), das im Mittenbereich seines Stegteiles (21) ein Befestigungsloch (3) und in den Endbereichen seiner Schenkelteile (22) umgebogene Haltelaschen (24) aufweist. Um einen für die Innenkantenmontage geeigneten Beschlag zu erreichen, ist das Halterungsstück (2) mit zur Längsmittelebene (E) symmetrischen, die Außeneckbereiche abflachenden Übergangsteilen (23) zwischen dem Stegteil (21) und den Schenkelteilen (22) ausgebildet.

## Beschreibung

Die Erfindung bezieht sich auf einen Befestigungsbeschlag für längsgenutete Abdeckleisten, bestehend aus einem im Querschnitt u-förmigen Halterungsstück, das im Mittenbereich seines Stegteiles ein Befestigungsloch und in den Endbereichen seiner Schenkelteile umgebogene Haltelaschen aufweist.

Solche Befestigungsbeschläge sind aus der DE 40 13 459 A oder der AT 000 264 U bekannt und dienen zur klipsartigen Befestigung von Abdeckleisten, wie Sockelleisten oder andere Rand- und Abschlußleisten, welche Leisten mit in Anordnung und Querschnitt an die Haltelaschen angepaßten Längsnuten auf die vormontierten Beschläge klemmend aufgesetzt werden können, so daß sich eine unsichtbare Befestigungsmöglichkeit ergibt und die Leisten auch ohne gesonderte Verschraubungen oder Nagelungen montiert und bedarfsweise auch demontiert werden können. Die bekannten Halterungsstücke zeigen nun durchwegs vom Stegteil unmittelbar rechtwinkelig abstehende Schenkelteile, so daß sie zur Montage eine ebene Wandfläche brauchen und sich nicht für eine Befestigung in einer Hohl- oder Innenkante eignen. Damit ergeben sich aber immer wieder Schwierigkeiten, die Befestigungsbeschläge im Nahbereich einer Innenkante, sei es eine Bodenkante, eine Wandkante, eine Deckenkante od. dgl, zu montieren, da allein aus Platzgründen das Bohren der Befestigungslöcher für die Halterungsstücke an einer der kantenbegrenzenden Wände recht umständlich ist und häufig zu Beschädigungen der Wandbereiche oder zu schrägverlaufenden Bohrlöchern führt.

Der Erfindung liegt daher die Aufgabe zugrunde, diese Mängel zu beseitigen und einen Befestigungsbeschlag der eingangs geschilderten Art zu schaffen, der bei einwandfreier Halterung der Abdeckleisten vor allem zu deren Befestigung im Innenkantenbereich geeignet ist.

Die Erfindung löst diese Aufgabe dadurch, daß das Halterungsstück mit zur Längsmittelebene symmetrischen, die Außeneckbereiche abflachenden Übergangsteilen zwischen dem Stegteil und den Schenkelteilen ausgebildet ist. Durch diese einfache Maßnahme läßt sich das Halterungsstück diagonal im Innenkantenbereich einsetzen und direkt in der hohlen Kante befestigen. Der Stegteil überbrückt dabei den eigentlichen Kantenverlauf und die anschließenden Übergangsteile ergeben eine beidseitige Abstützung des Halterungsstückes an den beiden kantenbildenden Wandbereichen, so daß mittels einer Befestigungsschraube eine einwandfreie, lagesichere Montage des Halterungsstückes in der Innenkante gewährleistet ist. Die dadurch etwa 45°ig zu den Wandbereichen geneigten Schenkelteile erlauben mit ihren umgebogenen Haltelaschen, die durch Rasten, Krallen od. dgl. auf ihre Klemm- bzw. Rastfunktion abgestimmt sind, ein sauberes Aufklipsen der Leisten, die nun allerdings ebenfalls diagonal die Innenkante überbrücken und an ihrer Rückseite entsprechende, auf die Haltelaschen aufsteckbare Nuten besitzen. Die trotz der Übergangsteile verbleibende Grundform der Halterungsstücke ermöglicht es zudem, diese Halterungsstücke in üblicher Weise mit ihrem Stegteil satt an einer ebenen Wandfläche anzusetzen und diese Halterungsstücke auch für eine Wandmontage zu verwenden.

An sich könnten die Übergangsteile in Form von Abrundungen ausgestaltet sein, die beispielsweise für eine Leistenbefestigung bei Hohlkehlen bevorzugt sind. Für den Innenkantenbereich, wie er bei den meisten Wohnräumen vorliegt, gibt es zweckmäßigerweise aber Übergangsteile in Form von geradlinigen Abschrägungen, wobei die schrägverlaufenden Übergangsteile miteinander im wesentlichen einen Normalwinkel einschließen, so daß durch die Anlage der Übergangsteile an den kantenbildenden Wandbereichen eine exakte Lagebestimmung der Halterungsstücke und gleichzeitig mit dem Befestigen eine einwandfreie Positionierung innerhalb des Kantenbereiches erfolgen.

Um unabhängig von gegebenenfalls vorhandenen Randfugen od. dgl. eine ordnungsgemäße Montage zu ermöglichen, können die Schenkelteile zusätzlich zu den Haltelaschen sich in Verlängerung der Übergangsteile erstreckende Anschlagzungen bilden, die auch bei größeren Fugen eine sichere Wand- bzw. Bodenanlage gewährleisten und einen exakten Sitz der Befestigungsbeschläge mit sich bringen.

Eine zweckmäßige Beschlagsgestaltung ergibt sich, wenn zwei Paar Haltelaschen und dazwischen ein Paar Anschlagzungen vorgesehen sind, da so symmetrisch aufgebaute Beschläge entstehen, die neben der sicheren Montage jeweils eine Doppelhalterung für die Abdeckleisten erlauben und damit auch einen sauberen Leistenstoß ermöglichen.

Da bei Gebäuden im Kantenbereich oft Wandteile unterschiedlicher Bauweise, wie Ziegelwände und Betondecken, zusammenstoßen, kann das Bohren von Befestigungslöchern zum Setzen der Befestigungsbeschläge Schwierigkeiten bereiten, so daß nach einer weiteren Ausgestaltung der Erfindung dem Halterungsstück eine Bohrschablone zugeordnet ist, die aus einem Winkelschienenstück mit zueinander rechtwinkeligen Schenkeln und einem zu den Schenkeln gleichwinkeligen Scheitelsteg besteht, wobei der Scheitelsteg zumindest die gleiche Breite wie der Stegteil des Halterungsstückes besitzt und wenigstens ein in der Breitenmitte liegendes Bohrloch aufweist, das vorzugsweise von einer Stimseite des Winkelschienenstückes um die halbe Länge des Halterungsstückes beabstandet ist. Eine solche Bohrschablone läßt sich einfach in den Innenkantenbereich einsetzen und bietet dann für das Bohren des Befestigungsloches eine einwandfreie Bohrlehre, die das exakte Setzen der Bohrlöcher in der Innenkante entlang der Winkelsymmetralen erlaubt. Durch den an die Halterungsstücke angepaßten Bohrlochabstand von einer Winkelschienenstimseite kann die Bohrschablone auch als Maß für die Haltestücklänge dienen und den erforderlichen Eckabstand od. dgl. für die Beschläge vorgeben.

In der Zeichnung ist der Erfindungsgegenstand beispielsweise veranschaulicht, und zwar zeigen
- Fig. 1 und 2: einen erfindungsgemäßen Befestigungsbeschlag in Draufsicht und im Querschnitt nach der Linie II-II der Fig. 1,
- Fig. 3 und 4: eine zugehörende Bohrschablone in Draufsicht und im Querschnitt nach der Linie IV-IV der Fig. 3, sowie
- Fig. 5: eine mittels des erfindungsgemäßen Befestigungsbeschlages montierte Abdeckleiste im schematischen Querschnitt.

Ein Befestigungsbeschlag 1 zum Aufklipsen von längsgenuteten Abdeckleisten besteht aus einem im Querschnitt u-förmigen Halterungsstück 2 mit einem Stegteil 21, zwei Schenkelteilen 22 und die Außeneckbereiche abflachenden Übergangsteilen 23 zwischen Stegteil 21 und Schenkelteilen 22. Im Mittenbereich des Stegteils 21 ist ein Befestigungsloch 3 zur Schraubenbefestigung des Halterungsstückes 2 vorgesehen und in den Endbereichen der Schenkelteile 22 gibt es umgebogene Haltelaschen 24 mit Krallen 25 zur Halterung der aufgesetzten Abdeckleisten.

Die Übergangsteile 23 sind in Form von geraden Abschrägungen symmetrisch zur Längsmittelebene E des Halterungsstückes 2 ausgebildet und schließen miteinander einen Normalwinkel α ein, so daß das Halterungsstück 2 wahlweise mit dem Stegteil 21 an einer ebenen Wand oder mit den Übergangsteilen 23 an den beiden kantenbildenden Wandflächen einer Innenkante angesetzt und befestigt werden kann.

Wie strichliert in Fig. 1 und 2 angedeutet, lassen sich zwischen den beiden endseitigen Paaren Haltelaschen 24 auch ein Paar sich in Verlängerung der Übergangsteile 23 erstreckende Anschlagzungen 26 ausbilden, die eine einwandfreie Montage der Beschläge unabhängig von vorhandenen Rand- oder Kantenfugen ermöglichen.

Der Befestigungsbeschlag 1 umfaßt als Montagehilfe eine Bohrschablone aus einem Winkelschienenstück 4 mit zwei zueinander rechtwinkeligen Schenkeln 41 und einem zu den Schenkeln gleichwinkeligen Scheitelsteg 42, wobei im Scheitelsteg 42 ein Bohrloch 5 vorgesehen ist. Das Bohrloch liegt in der Breitenmitte des gegenüber dem Stegteil 21 breiteren Scheitelsteges 42 und in einem der halben Länge des Halterungsstückes 2 entsprechenden Abstand a von einer Stimseite des Winkelschienenstückes 4.

Der erfindungsgemäße Befestigungsbeschlag 1 eignet sich vor allem zur Innenkantenbefestigung von Abdeckleisten, wozu, wie in Fig. 5 angedeutet, zuerst mittels der Bohrschablone 4 beispielsweise entlang der Innenkante 6 zwischen Decke 7 und Wand 8 eines Raumes in entsprechenden Abständen Befestigungslöcher 9 in der Winkelsymmetralen gebohrt werden. Dann brauchen lediglich die Halterungsstücke 2 mittels geeigneter Befestigungsschrauben 10 festgeschraubt zu werden, wobei gleichzeitig mit dem Festschrauben ein ordnungsgemäßes Positionieren der Halterungsstücke 2 durch die Anlage der Übergangsteile 23 an den kantenbildenden Wandflächen 7, 8 erfolgt, und nach dem Montieren der Halterungsstücke 2 lassen sich die Abdeckleisten 11 mit ihren rückseitigen Längsnuten 12 klipsartig auf die Haltelaschen 24 der Halterungsstücke 2 klemmend aufdrücken.

## Patentansprüche

1. Befestigungsbeschlag (1) für längsgenutete Abdeckleisten (12), bestehend aus einem im Querschnitt u-förmigen Halterungsstück (2), das im Mittenbereich seines Stegteiles (21) ein Befestigungsloch (3) und in den Endbereichen seiner Schenkelteile (22) umgebogene Haltelaschen (24) aufweist, dadurch gekennzeichnet, daß das Halterungsstück (2) mit zur Längsmittelebene (E) symmetrischen, die Außeneckbereiche abflachenden Übergangsteilen (23) zwischen dem Stegteil (21) und den Schenkelteilen (22) ausgebildet ist.

2. Befestigungsbeschlag nach Anspruch 1, dadurch gekennzeichnet, daß die schrägverlaufenden Übergangsteile (23) miteinander im wesentlichen einen Normalwinkel (α) einschließen.

3. Befestigungsbeschlag nach Anspruch 2, dadurch gekennzeichnet, daß die Schenkelteile (22) zusätzlich zu den Haltelaschen (24) sich in Verlängerung der Übergangsteile (23) erstreckende Anschlagzungen (26) bilden.

4. Befestigungsbeschlag nach Anspruch 3, dadurch gekennzeichnet, daß zwei Paar Haltelaschen (24) und dazwischen ein Paar Anschlagzungen (26) vorgesehen sind.

5. Befestigungsbeschlag nach einem der Ansprüche 1 - 4, dadurch gekennzeichnet, daß dem Halterungsstück (2) eine Bohrschablone zugeordnet ist, die aus einem Winkelschienenstück (4) mit zueinander rechtwinkeligen Schenkeln (41) und einem zu den Schenkeln (41) gleichwinkeligen Scheitelsteg (42) besteht, wobei der Scheitelsteg (42) zumindest die gleiche Breite wie der Stegteil (21) des Halterungsstückes (2) besitzt und wenigstens ein in der Breitenmitte liegendes Bohrloch (5) aufweist, das vorzugsweise von einer Stimseite des Winkelschienenstückes (4) um die halbe Länge des Halterungsstückes beabstandet ist.
